# EUROPÄISCHE PATENTANMELDUNG

(11) **EP 0 443 100 A2**
(43) Veröffentlichungstag der Anmeldung: **28.08.1991**
(21) Anmeldenummer: 90121446.0
(22) Anmeldetag: 09.11.1990
(51) Int. Cl.: B61F 5/24, B61F 1/14

(54) **Vorrichtung zur Erhöhung der Wankstabilität eines Schienenfahrzeugs**

(30) Priorität: 23.02.1990 DE 4005767
(71) Anmelder: AEG WESTINGHOUSE TRANSPORT-SYSTEME GmbH, D-13599 Berlin (DE)
(72) Erfinder: Böckmann, Ralf, W-8000 München 45 (DE); Steenbeck, Ulf, W-8011 Putzbrunn (DE)

(57) **Zusammenfassung**

Bei einer Vorrichtung zur Erhöhung der Wankstabilität eines Schienenfahrzeugs mit einem auf einem Gestell (2) gefedert abgestützten Wagenkasten (4) und mit dazwischen bezogen auf die vertikale Fahrzeuglängsmittelebene (6) an den Fahrzeugseiten symmetrisch positionierten, entsprechend paarweise in Fahrzeugquerrichtung einander entgegengerichteten Wippen (7) jeweils im Eingriff mit dem Wagenkasten (4) und einem Wankstabilisator (11), wobei die Wippen (7) jeweils um einen vorzugsweise gestellfesten Drehpunkt (8) schwenkbar sind , erstrecken sich die jeweils einander entgegengerichteten Wippen (7) über diesen Drehpunkt (8) hinaus bis zur Fahrzeuglängmittelebene (6) und sind hier miteinander über einen in der Fahrzeuglängsmittelebene (6) angeordneten gemeinsamen Wankstabilisator (11) verbunden .

## Beschreibung

Die Erfindung betrifft eine Vorrichtung zur Erhöhung der Wankstabilität eines Schienenfahrzeugs gemäß dem Oberbegriff des Patentanspruchs 1.

Es ist beispielsweise durch die DE-AS 22 18 089 bei einem Schienenfahrzeug bekannt, einen Torsionsstab als Wankstütze des Wagenkastens in einem Drehgestellrahmen zu lagern, wobei die Verbindung mit dem Wagenkasten an beiden Torsionsstabenden über waagerecht liegende Hebel und senkrecht stehende Stangen hergestellt ist. Eine solche Vorrichtung behindert zwangsläufig auch die Drehfähigkeit der zugeordneten Drehgestelle um ihre Längsachse, so daß diese Gleisverwindungen nicht mehr im gewünschten Umfang folgen können und daher bei relativ torsionssteifem Wagenkasten zur Entgleisung neigen. Folglich sind bei einer bekannten Erprobungsanlage für Magnetschwebefahrzeuge in Verbindung mit der federnden Abstützung des Wagenkastens auf einem Schwebegestell dazwischen Wippen eingefügt, welche jeweils um einen gestellfesten Drehpunkt schwenkbar sind und andererseits mit dem Wagenkasten im Eingriff stehen. Hierbei wird die einzelne Wippe durch eine Feder und einen hierzu parallelen Wankstabilisator im Gleichgewicht gehalten. Allerdings bedingt die Wirkungsverbindung der einzelnen Wippe mit der zugehörigen Feder und dem zugehörigen Wankstabilisator, z.B. eine hydraulische Kolben/Arbeitszylinder-Einheit, wie bei der Torsionsstab-Wankstütze einen beträchtlichen Aufwand an Hebeln und Lenkern. Außerdem läßt sich naturgemäß nicht ohne weiteres eine Beeinträchtigung der aus Gründen des Fahrkomforts möglichst weichen Feder durch den Wankstabilisator ausschließen.

Der Erfindung liegt daher die Aufgabe zugrunde, bei einer Vorrichtung der eingangs genannten Art den baulichen Aufwand für die Wirkungsverbindung zwischen den Wippen und Wankstabilisatoren so zu reduzieren, daß letztere die Federwirkung bezüglich der vertikalen Bewegungen des Wagenkastens praktisch nicht mehr zu beeinträchtigen vermögen.

Diese Aufgabe ist für eine gattungsgemäße Vorrichtung mit den kennzeichnenden Merkmalen des Patentanspruchs 1 gelöst. Hiernach werden die beiden , bezogen auf die Fahrzeuglängsmittelebene, jeweils paarweise einander entgegengerichteten Wippen auf einen gemeinsamen Wankstabilisator beschränkt, welcher damit zwangsläufig kein direktes Verbindungsmittel mehr zwischen den betreffenden Wippen und der Stützbasis der Federn, nämlich dem Gestell ist. Folglich vermag dieser einzige Wankstabilisator (je Wippenpaar) auch nicht die gefederten Vertikalbewegungen des Wagenkastens zu beeinflussen, wogegen unter Einwirkung von Wankmomenten am Wagenkasten die dem Wankstabilisator zugeordneten beiden Wippenenden je nach (in den Ansprüchen 2, 3 und 5 gekennzeichneter) gewählter Ausführungsform desselben in der Position zueinander nahezu unveränderbar oder gedämpft bzw. gefedert veränderbar sein können. Aus der gegenseitigen Wirkungsunabhängigkeit der Federn und des Wankstabilisators resultiert selbstverständlich der Vorteil, daß beide frei gestaltbar sind. Nicht nur der Wankstabilisator, sondern auch dessen (in einer Ausführungsform gemäß Anspruch 5 aufwandlosen) Verbindung mit den Wippen ist mit einfachen, herkömmlichen Mitteln realisierbar.

Schließlich ist die Erfindung auch bei einer Wagenkastenfederung anwendbar, deren Federn getrennt von den Wippen den Wagenkasten auf dem Gestell abstützen sollen.

Nachfolgend wird die Erfindung anhand eines Ausführungsbeispiels weiter erläutert. Hierzu zeigt die Zeichnung in
- Fig. 1: im Querschnitt von einem Magnetschwebefahrzeug die vertikale Abstützung seines Wagenkastens auf seinem Schwebegestell,
- Fig. 2 und 3: je eine alternative Ausführungsform eines Wankstabilisators des Wagenkastens gemäß Fig. 1.

Das in Fig. 1 dargestellte Magnetschwebefahrzeug ist lediglich ein Anwendungsbeispiel der Erfindung, welche also ebenso für Gleisfahrzeuge mit einem auf Drehgestellen o. dgl. abgestützen Wagenkasten in Betracht kommt. Im Beispiel ist das Fahrwerk ein einen Fahrbalken 1 umgreifendes Schwebegestell 2, von dem lediglich die Führungsmagnete 3 dargestellt sind. Zur vertikalen Abstützung des Wagenkastens 4 auf diesem Schwebegestell 2 sind vorzugsweise Luftfedern 5 zwischengefügt, wobei diese bezogen auf die vertikale Fahrzeuglängsmittelebene 6 symmetrisch an den beiden Fahrzeugseiten positioniert sind, je Fahrzeugseite in der erforderlichen Anzahl. Entsprechend sind auch Verbindungsglieder zwischen diesen Luftfedern 5 und dem Wagenkasten 4 positioniert, und zwar jeweils paarweise einander entgegengerichtete Wippen 7 in Form von zweiarmigen Hebeln in Drehgelenkverbindung 8 mit je einem gestellfesten Lagerbock 2.1, wobei der Wagenkasten 4 je Fahrzeugseite mit einer Konsole 9 über ein Pendel 10 am Außenende der betreffenden Wippe 7 hängt diese durch und die jeweils zugeordnete Luftfeder 5 im Gleichgewicht gehalten wird. Zum Zwecke der Erhöhung der Wankstabilität des Magnetschwebefahrzeugs erstrecken sich diese beiden Wippen 7 (beider Fahrzeugseiten) über die jeweilige Drehgelenkverbindung 8 des zugehörigen gestellfesten Lagerbockes 2.1 hinaus bis zur Fahrzeuglängsmittelebene 6 und sind an diesen inneren Wippenenden über einen gemeinsamen in der Fahrzeuglängsmittelebene 6 angeordneten Wankstabilisator 11 miteinander verbunden, gemäß Fig. 1 vorzugsweise eine druck- und zugbelastbare Stange in einer (die Wippenfunktion erhaltenden) Drehgelenkverbindung 12 mit den Wippenenden. Hierdurch wird sichergestellt, daß der Wagenkasten 4 mittels der Luftfedern 5 in der Vertikalen unbehindert Hub- und Senkbewegungen ausführen kann, also ohne gegenseitige Verschiebung der beiden Drehgelenkverbindungen 12 zwischen dem Wankstabilisator 11 und den Wippen 7. Zugleich vermag der Wankstabilisator 11 Wankbewegungen des Wagenkastens 4 weitgehend zu unterbinden.

Mit einer alternativen Ausführungsform des Wankstabilisators 11 in Form einer vorzugsweise hydraulischen Kolben/Arbeitszylinder-Einheit gemäß Fig. 2 oder in Form einer Federung gemäß Fig. 3 werden solche Wankbewegungen des Wagenkastens 4 gehemmt und/oder gedämpft bzw. abgefedert. Im übrigen können in Fahrzeuglängsrichtung auch mehrere Kolben/Arbeitszylindereinheiten von mehreren Schwebegestellen 2 miteinander hydraulisch verbunden sein, um überhöhte Kurveneinleitungen des Fahrbalkens 1 von zusätzlichen Kräften und Verspannungen frei durchfahren zu können.

Schließlich ist noch hervorzuheben, daß die Erfindung nicht auf die dargestellte Verbindung der Luftfedern 5 mit dem Wagenkasten 4 über die Wippen 7 beschränkt ist. So können die Luftfedern 5 ebenso unmittelbar zwischen dem Schwebegestell 2 und Wagenkasten 4 angeordnet werden.

## Patentansprüche

1. Vorrichtung zur Erhöhung der Wankstabilität eines Schienenfahrzeugs mit einem auf einem Gestell gefedert abgestützten Wagenkasten und mit dazwischen bezogen auf die vertikale Fahrzeuglängsmittelebene an den Fahrzeugseiten symmetrisch positionierten, entsprechend paarweise in Fahrzeugquerrichtung einander entgegengerichteten Wippen jeweils im Eingriff mit dem Wagenkasten und einem Wankstabilisator, wobei die Wippen jeweils um einen vorzugsweise gestellfesten Drehpunkt schwenkbar sind, **dadurch gekennzeichnet**, daß die jeweils einander entgegengerichteten Wippen (7) Über den gestellfesten Drehpunkt (8) hinaus bis zur Fahrzeuglängsmittelebene (6) sich erstreckend miteinander über einen in der Fahrzeuglängsmittelebene (6) angeordneten gemeinsamen Wankstabilisator (11) verbunden sind.

2. Vorrichtung nach Anspruch 1, **dadurch gekennzeichnet**, daß der Wankstabilisator (11) eine druck- und zugbelastbare Stange ist (Fig. 1).

3. Vorrichtung nach Anspruch 1, **dadurch gekennzeichnet**, daß der Wankstabilisator (11) eine Kolben/Arbeitszylinder-Einheit ist (Fig.2).

4. Vorrichtung nach Anspruch 2 oder 3, **dadurch gekennzeichnet**, daß die Verbindung der beiden Wippen (7) mit dem Wankstabilisator (11) über Gelenke (12) hergestellt ist.

5. Vorrichtung nach Anspruch 1, **dadurch gekennzeichnet**, daß der Wankstabilisator (11) eine Federung ist (Fig. 3).
